# FASCICULE DE BREVET EUROPEEN

(11) **EP 0 720 193 B1**
(45) Date de publication et mention de la délivrance du brevet: **28.04.1999**
(21) Numéro de dépôt: 95410147.3
(22) Date de dépôt: 22.12.1995
(51) Int. Cl.: H01H 47/22

(54) **Dispositif électrique de commande d'ouverture et de fermeture d'un interrupteur ou d'un disjoncteur**
Elektrisches Steuergerät zum Öffnen und Schliessen eines Last- oder Leistungsschalters
Electric control for opening and closing a switch or a circuit breaker

(30) Priorité: 28.12.1994 FR 9415978
(43) Date de publication de la demande: 03.07.1996
(73) Titulaire: SCHNEIDER ELECTRIC SA, 92100 Boulogne Billancourt (FR)
(72) Inventeur: Laveuve, Eric, F-38050 Grenoble Cedex 09 (FR); Cortese, Gillles, F-38050 Grenoble Cedex 09 (FR); Tourre, Robert, F-38050 Grenoble Cedex 09 (FR)
(74) Mandataire: Jouvray, Marie-Andrée

(56) Documents cités:
- EP-A- 0 424 280
- GB-A- 2 211 680
- US-A- 4 812 945

## Description

L'invention concerne un dispositif électrique de commande d'ouverture et de fermeture d'un interrupteur ou d'un disjoncteur, comportant :
- des moyens de commande comportant des premières et secondes bornes d'entrée et des premier et second relais respectivement connectés aux premières et secondes bornes d'entrée;
- une première source d'alimentation , connectée par des moyens de commande de fermeture auxdites premières bornes d'entrée, et
- une seconde source d'alimentation , connectée par des moyens de commande d'ouverture auxdites secondes bornes d'entrée, pour commander l'actionnement du second relais lors de l'actionnement des moyens de commande d'ouverture.

Il existe, notamment en moyenne tension, différents types de commande d'un interrupteur ou d'un disjoncteur utilisant un moteur électrique. La commande peut être réalisée par transmission directe entre le moteur et les contacts de l'interrupteur ou du disjoncteur ou par l'intermédiaire d'un mécanisme à accumulation d'énergie qui emmagasine, dans des ressorts, l'énergie nécessaire à la fermeture ou à l'ouverture de l'interrupteur ou du disjoncteur. Deux types de commande à accumulation sont classiquement utilisés, une commande dans la foulée ou une commande à accrochage, ainsi que, dans certains cas, une combinaison des deux. Un mécanisme à accumulation comporte généralement un ressort d'ouverture et un ressort de fermeture destinés à assurer une fermeture et/ou une ouverture brusque des contacts de l'appareil. Il existe différents types de mécanisme à accumulation, comportant différents types de ressorts. Un même ressort peut servir de ressort d'ouverture et de fermeture, avec des positions différentes de réarmement pour l'ouverture et la fermeture. Dans un mécanisme à accumulation dans la foulée une commande de fermeture entraîne l'armement par le moteur du ressort de fermeture, ou l'armement à la position correspondante d'un ressort unique, qui est suivi au passage d'un point mort prédéterminé par la libération du ressort et la fermeture des contacts de l'interrupteur ou du disjoncteur. De manière analogue, une commande d'ouverture entraîne la compression puis la libération d'un ressort d'ouverture, ou d'un ressort unique, conduisant ainsi à l'ouverture des contacts. Dans le cas d'un mécanisme à accumulation à accrochage, le moteur est actionné automatiquement en fin de course d'ouverture ou de fermeture des contacts pour réarmer le ressort dans la position correspondante. Une commande de fermeture ou d'ouverture agit alors, par l'intermédiaire de bobines de déclenchement, sur le système d'accrochage pour libérer le ressort et provoquer la fermeture ou l'ouverture des contacts.

Ces commandes sont actuellement réalisées à l'aide de relais électromécaniques. Les tensions d'entrée peuvent avoir des valeurs très différentes, continues ou alternatives, ce qui rend nécessaire une grande variété dans le choix des relais possibles.

L'invention a pour but de réduire le coût de la commande et pour cela utiliser un dispositif permettant de fonctionner avec des relais standards quelles que soient les tensions d'entrée disponibles.

Ce but est atteint par le fait que, selon l'invention, les moyens de commande comportent :
- des premiers moyens de commande, connectés entre les premières bornes d'entrée et le premier relais et comportant, en série, des premiers moyens de redressement double-alternance, des premiers moyens de régulation de tension, des premiers moyens de couplage optoélectronique et des premiers moyens de contrôle, les premiers moyens de contrôle comportant des moyens de mémorisation d'un ordre de commande de fermeture,
- des seconds moyens de commande, connectés entre les secondes bornes d'entrée et le second relais et comportant, en série, des seconds moyens de redressement double-alternance, des seconds moyens de régulation de tension, des seconds moyens de couplage optoélectronique et des seconds moyens de contrôle, les seconds moyens de contrôle comportant des moyens de mémorisation d'un ordre de commande d'ouverture, les seconds moyens de commande comportant, de plus, des moyens d'inhibition, connectés à une entrée d'inhibition des premiers moyens de contrôle et produisant un signal d'inhibition lors de l'actionnement des moyens de commande d'ouverture ,
- des moyens d'alimentation auxiliaire comportant des troisièmes moyens de redressement double-alternance et des troisièmes moyens de régulation de tension connectés, en série, entre des troisièmes bornes d'entrée connectées à une troisième source d'alimentation et des bornes de sortie des moyens d'alimentation auxiliaire, connectés aux premiers et seconds moyens de contrôle.

Ce dispositif fonctionne avec des tensions d'entrée alternatives ou continues, de valeurs différentes et indépendantes, pour les diverses sources d'alimentation. Il assure la commande de tous les types de commande qui peuvent être associés à un interrupteur ou à un disjoncteur. Il assure de plus la mémorisation des ordres de commande d'ouverture et/ou de fermeture et la priorité d'un ordre de commande d'ouverture sur un ordre de commande de fermeture.

Selon un développement de l'invention, les coûts sont, de plus, réduits par l'utilisation d'un moteur standard, indépendamment de la tension d'entrée disponible, pour l'armement du ressort, le déverrouillage du système d'accrochage ou l'entraînement des contacts du disjoncteur ou de l'interrupteur.

Pour cela, les moyens d'alimentation du moteur comportent un circuit d'alimentation ayant des bornes de sortie connectées au moteur et des bornes d'entrée connectées à une quatrième source d'alimentation, le circuit d'alimentation comportant, en série, des quatrième moyens de redressement double-alternance et un circuit hacheur-série.

D'autres avantages et caractéristiques ressortiront plus clairement de la description qui va suivre de modes particuliers de réalisation de l'invention, donnés à titre d'exemples non limitatifs et représentés aux dessins annexés, dans lesquels :

La figure 1 représente un dispositif de commande selon l'art antérieur, pour un dispositif à accumulation dans la foulée.

La figure 2 illustre de façon très schématique un dispositif selon l'invention, pour une commande directe ou à accumulation dans la foulée.

La figure 3 représente, sous forme de schémas-blocs, un mode particulier de réalisation du dispositif de commande du dispositif selon la figure 2.

La figure 4 représente, plus en détail, un mode de réalisation particulier de la commande de fermeture du dispositif selon la figure 3.

La figure 5 représente, plus en détail, un mode de réalisation particulier de la commande d'ouverture du dispositif selon la figure 3.

La figure 6 représente, plus en détail, un mode de réalisation particulier de l'alimentation auxiliaire du dispositif selon la figure 3.

La figure 7 représente un mode particulier de réalisation de l'interface du dispositif selon la figure 2.

Les figures 8 à 11 illustrent différentes variantes de réalisation de la commande moteur du dispositif selon la figure 2.

La figure 12 illustre, plus en détail, un mode particulier de réalisation du circuit d'alimentation du moteur de la commande-moteur selon la figure 11.

La figure 13 illustre, plus en détail, un mode particulier de réalisation du circuit de mesure de tension du circuit selon la figure 12.

La figure 14 représente un mode particulier de réalisation du circuit de contrôle du circuit selon la figure 12.

Les figures 15a à 15c illustrent les formes d'onde des tensions d'entrée et de sortie du circuit à modulation de largeur d'impulsion du circuit de contrôle selon la figure 14.

La figure 16 illustre, plus en détail, une variante de réalisation du premier circuit de mise en forme du circuit de contrôle selon la figure 15.

Les figures 17a à 17e illustrent les formes d'onde des signaux d'entrée (figure 17a), intermédiaires (figure 17b) et de sortie (figures 17c à 17e) du premier circuit de mise en forme selon la figure 16.

La figure 18 représente, plus en détail, un mode particulier de réalisation du second circuit de mise en forme du circuit de contrôle selon la figure 15.

Les figures 19a à 19f illustrent les formes d'onde des signaux d'entrée (figure 19a), intermédiaires (figures 19b à 19d) et de sortie (figures 19e et 19f) du second circuit de mise en forme selon la figure 18.

La figure 20 illustre l'utilisation du dispositif de commande selon la figure 3 pour une commande à accumulation à accrochage.

Sur la figure 1, une première tension d'alimentation U1 alimente un moteur 1 d'armement d'un ou plusieurs ressorts de fermeture et d'ouverture d'un appareil, interrupteur ou disjoncteur, par l'intermédiaire d'un ensemble 2 de contacts. Un premier contact S1, normalement ouvert, est fermé sous l'action d'un premier relais 3. Un second contact S2, normalement ouvert, est fermé sous l'action d'un second relais 4. Le premier relais 3 est alimenté par une seconde tension d'alimentation U2, par l'intermédiaire d'un bouton-poussoir de commande de fermeture CF. Le second relais est alimenté par une troisième tension d'alimentation U3, par l'intermédiaire d'un bouton-poussoir de commande d'ouverture CO. Le premier contact S1 est connecté en série, dans une première branche de l'ensemble 2, avec un premier contact de fin de course de fermeture Ff1, normalement fermé, qui s'ouvre lorsque les contacts de l'appareil sont fermés. Le second contact S2 est connecté en série, dans une seconde branche de l'ensemble 2, avec un premier contact de fin de course d'ouverture Fo1, qui s'ouvre lorsque les contacts du disjoncteur sont ouverts (position représentée sur la figure 1). Les deux branches sont connectées en parallèle.

Le dispositif connu selon la figure 1 fonctionne de la manière décrite ci-dessous. En l'absence d'ordre de commande, les boutons-poussoirs CF et CO sont ouverts, les relais 3 et 4 ne sont pas alimentés et le moteur 1 est arrêté. Lorsqu'un ordre de commande de fermeture est produit par le bouton-poussoir CF, le relais 3 est alimenté et ferme le contact S1. Le moteur 1 est alors alimenté par la tension U1 jusqu'à ce que les contacts de l'appareil soient fermés, ce qui entraîne l'ouverture du contact Ff1, la fermeture du contact Fo1 et l'interruption de l'alimentation du moteur 1. De manière analogue, un ordre de commande d'ouverture produit par le bouton-poussoir CO alimente le relais 4, fermant le contact S2 et, si le contact Fo1 est fermé (appareil fermé), alimentant le moteur 1 jusqu'à ce que le contact Fo1 s'ouvre en fin de course d'ouverture des contacts de l'appareil, le contact Ff1 se refermant alors.

Les tensions U1, U2 et U3 sont indépendantes et dépendent des tensions disponibles dans le poste dans lequel le dispositif est monté. Typiquement ces tensions peuvent varier de 24V à 220V, en continu ou en alternatif. Bien entendu les relais 3 et 4, ainsi que le moteur, doivent être choisis en conséquence.

Sur la figure 1, le dispositif est du type à accumulation dans la foulée, le moteur 1 agissant sur un ressort qui est comprimé, puis libéré dans la foulée au passage d'un moint mort prédéterminé, lors de l'actionnement de l'un des boutons-poussoirs de commande CO ou CF. Ce dispositif est également applicable dans le cas d'une commande directe, le moteur agissant alors directement sur les contacts de l'appareil.

Comme représenté à la figure 2, dans le cas où il est utilisé pour une commande directe ou à accumulation dans la foulée, le dispositif de commande selon l'invention utilise les mêmes tension d'alimentation U1, U2 et U3 que le dispositif connu selon la figure 1 pour commander un moteur 1 par l'intermédiaire des relais 3 et 4 contrôlant respectivement des contacts S1 et S2, normalement ouverts et comporte un dispositif de commande 5, une interface 6 et un dispositif de commande-moteur 7.

Le dispositif de commande 5, qui sera décrit plus en détail à la figure 3, comporte des premières bornes d'entrée 8, sur lesquelles est appliquée la seconde tension d'alimentation U2, par l'intermédiaire du bouton-poussoir CF. Il comporte des secondes bornes d'entrée 9, sur lesquelles est appliquée la troisième tension d'alimentation U3, par l'intermédiaire du bouton-poussoir CO. Des troisièmes bornes d'entrée 10 sont connectées à une quatrième tension d'alimentation U4. Des premières (11, 12) et secondes (13a, 14) bornes de sortie sont respectivement connectées aux bornes des contacts S1 et S2.

L'interface 6, qui sera décrite plus en détail à la figure 7, est connectée aux bornes 11 à 14 et comporte deux bornes de sortie 15 et 16. le dispositif de commande-moteur est connecté aux bornes 15 et 16 et à la tension d'alimentation U1. Il comporte deux bornes de sortie 17 et 18 auxquelles est connecté le moteur 1.

Sur la figure 3, la commande de fermeture est assurée par un redresseur double-alternance 19a, un régulateur de tension 20a, un coupleur optoélectronique 21a et un circuit 22a de commande de relais, connectés en série entre les bornes d'entrée 8 et le relais 3. De manière analogue, la commande d'ouverture est réalisée par des éléments analogues 19b, 20b, 21b et 22b, connectés en série entre les bornes d'entrée 9 et le relais 4. Un signal d'inhibition I est appliqué au circuit 22a de commande de relais, par l'intermédiaire d'un coupleur optoélectronique 21c connecté au régulateur de tension 20b, lorsque le bouton-poussoir CO est fermé. Les bornes d'entrée 10 appliquent la quatrième tension d'alimentation U4 à l'entrée d'un circuit d'alimentation auxiliaire 23, qui fournit une tension d'alimentation continue prédéterminée U5, par exemple de l'ordre de 47V, par rapport à la masse. La tension continue U5 est notamment destinée à alimenter les circuits disposés en aval des liaisons optoélectroniques. Sur la figure 3 les circuits 22a et 22b de commande de relais comportent des entrées d'alimentation respectives 24a est 24b. Dans un mode de réalisation préférentiel, décrit plus en détail par la suite, la tension U5 n'est pas appliquée en permanence sur les entrées 24a et 24b, la connexion se faisant par l'intermédiaire de l'interface 6 (figure 7). Une borne de sortie additionnelle 13b est prévue, dont la fonction sera explicitée en référence à la figure 20.

Les figures 4 et 5 représentent un mode particulier de réalisation des commandes de fermeture et d'ouverture du circuit 5. Les redresseurs 19a et 19b sont constitués chacun par un pont de diodes. Les régulateurs de tension 20a et 20b, comportent chacun un transistor T1 connecté aux bornes de sortie du pont, 19a, 19b, associé, en série avec une diode zener Z1, une résistance R1 et la partie émettrice du ou des coupleurs optoélectroniques associés (21a ou 21b et 21c). Une résistance R2 est connectée en série avec une diode Zener Z2 aux bornes de sortie du pont associé 19a ou 19b, et le point commun à R2 et Z2 est connecté à la base du transistor T1. Un tel circuit de régulation linéaire, de type connu, alimente avec une tension prédéterminée les parties émettrices des coupleurs optoélectroniques associés dès qu'une tension, U2 ou U3, est appliquée à l'entrée du pont redresseur correspondant.

Bien entendu tout autre type de régulation de tension, notamment à découpage, peut être utilisé.

Un interrupteur statique T2, constitué sur les figures 4 et 5 par un montage Darlington, est connecté en série avec le relais associé, 3 ou 4, entre la masse et l'entrée d'alimentation 24a ou 24b, correspondante. La partie réceptrice des coupleurs 21a et 21b, est connectée entre l'entrée d'alimentation, 24a ou 24b, correspondante et une électrode de commande de l'interrupteur statique T2 associé. Ainsi l'actionnement du bouton-poussoir CF ou CO conduit à l'actionnement du relais correspondant. Les circuits de commande du relais 22a et 22b permettent, de plus, d'assurer la mémorisation des ordres de fermeture et d'ouverture fournis par CF et CO. Pour cela, ils comportent chacun un contact auxiliaire, S3a ou S3b normalement ouvert, respectivement commandé par les relais 3 et 4, et connecté en parallèle sur l'interrupteur statique T2 associé. Dès l'actionnement du relais 3 ou 4, correspondant, le contact auxiliaire associé court-circuite l'interrupteur statique T2 et assure l'alimentation du relais tant que la tension d'alimentation U5 reste appliquée à l'entrée d'alimentation 24a ou 24b, correspondante. Une connexion additionnelle 42, indiquée en pointillé sur la figure 4, est prévue. Cette connexion est coupée lorsque le dispositif est destiné à une commande à accumulation dans la foulée ou à une commande directe. Sa fonction dans le cas d'une commande à accumulation à accrochage sera explicitée plus loin en référence à la figure 20.

Dans les types de commande considérés sur la figure 2, lorsqu'un ordre de fermeture, ou d'ouverture, est donné, le moteur 1 doit être alimenté jusqu'à la fin de la course de fermeture, ou d'ouverture des contacts de l'appareil. Pour cela le relais 3, ou 4, doit maintenir le contact S1, ou S2, fermé pendant toute la durée de cette course. Dans ce but (figure 7), la tension d'alimentation U5 est appliqué à l'entrée d'alimentation 24a par l'intermédiaire d'un second contact de fin de course de fermeture Ff2, fermé en position d'ouverture des contacts de l'appareil (position représentée à la figure 7), et à l'entrée d'alimentation 24b par l'intermédiaire d'un second contact de fin de course d'ouverture Fo2, ouvert en position d'ouverture des contacts de l'appareil. Ainsi en fin de course des contacts de l'appareil, le second contact de fin de course correspondant s'ouvre, interrompant l'alimentation du relais associé et ouvrant les contacts S1 et S3a ou S2 et S3b correspondants.

Le signal d'inhibition I est fourni par le coupleur 21c dès qu'un ordre d'ouverture est donné par le bouton-poussoir CO. Le signal I est appliqué sur l'électrode de commande de l'interrupteur statique T2 du circuit de commande 22a de manière à court-circuiter cette électrode de commande et à bloquer T2.

Si l'appareil est en position de fermeture, Fo2 est fermé et Ff2 est ouvert. Le circuit de commande 22b est donc alimenté, tandis que l'alimentation du circuit de commande 22a est interrompue. Un ordre de fermeture n'a donc aucun effet. Par contre, un ordre d'ouverture commande l'actionnement du relais 4 et l'ouverture de l'appareil. Le signal d'inhibition I ne joue aucun rôle dans ce cas. Si des ordres de fermeture et d'ouverture sont envoyés simultanément, seul l'ordre d'ouverture est pris en compte, car le circuit 22a n'est pas alimenté.

Si l'appareil est en position d'ouverture, Fo2 est ouvert et Ff2 est fermé. Le circuit de commande 22a est donc alimenté, tandis que l'alimentation du circuit de commande 22b est interrompue. Un ordre d'ouverture ne peut donc actionner le relais 4. Par contre il produit toujours un signal d'inhibition I, de sorte que si des ordres d'ouverture et de fermeture sont envoyés simultanément, la priorité est automatiquement donnée à l'ordre d'ouverture et l'appareil ne change pas de position. Néanmoins, si une manoeuvre de fermeture est en cours lorsqu'un ordre d'ouverture est donné, la manoeuvre de fermeture se poursuit. En effet, dans ce cas, en l'absence initialement d'un signal I, le relais 3 est actionné et ferme le contact auxiliaire S3a associé, court-circuitant l'interrupteur statique T2 correspondant, de sorte qu'un signal d'inhibition ultérieur n'est plus pris en compte jusqu'à la fin de la course de fermeture et l'interruption, par ouverture du contact Ff2, de l'alimentation du circuit 22a de commande du relais 3. Si l'ordre d'ouverture était du type impulsionnel, il a alors disparu et l'appareil reste fermé. Par contre si l'ordre d'ouverture est encore présent à la fin de la course de fermeture des contacts de l'appareil, la fermeture du contact Fo2 entraîne alors l'actionnement du relais 4 et la fermeture du contact S2. Le moteur 1 continue d'être alimenté, par l'intermédiaire du relais 4 et du contact S2, jusqu'à la fin de la course d'ouverture, le signal d'inhibition empêchant toute fermeture tant que le bouton-poussoir d'ouverture est fermé. On évite ainsi les à coups en cas d'ordres d'ouverture fugitifs ainsi que l'arrêt d'une commande dans une position intermédiaire, tout en garantissant la priorité d'un ordre d'ouverture sur un ordre de fermeture.

Le mode de réalisation préférentiel du circuit d'alimentation auxiliaire 23 représenté à la figure 6 comporte un pont de diodes 25 constituant un redresseur double-alternance, connecté aux troisièmes bornes d'entrée 10, et un régulateur de tension 26 connecté en sortie du redresseur et fournissant la tension continue d'alimentation U5. Le régulateur comporte, par exemple, un transistor T3 ayant une électrode de commande connectée au point commun à une résistance R3 et à une diode zener Z3 connectées en série aux bornes de sortie du pont redresseur 25.

L'utilisation des trois ponts redresseurs 19a, 19b et 25 et des trois régulateurs de tension 20a, 20b et 26, permet d'utiliser des relais 3 et 4 standards, indépendamment des valeurs des tensions U1, U3 et U4, qui peuvent être continues ou alternatives.

L'interface 6 représentée à la figure 7 est destinée à connecter le dispositif de commande 5 au dispositif 7 de commande moteur, quelque soit le mode de réalisation particulier retenu pour le dispositif 7.

L'interface 6 comporte les contacts de fin de course Ff1 et Fo1 et leurs connexions de manière à ce que le contact Ff1 soit connecté en série avec le contact S1, et que le contact Fo1 soit connecté en série avec le contact S2. Le contact Ff1 est ainsi disposé entre les bornes 12 et 16, et le contact Fo1 entre les bornes 14 et 16. Les bornes 11, 13a et 15 sont directement connectées entre elles. Les contacts de fin de course Ff2 et Fo2 sont également, de préférence, disposés dans l'interface 6, à l'extérieur du dispositif de commande 5 qui peut alors être standard. Le mode de réalisation préférentiel de la figure 7 comporte donc une entrée sur laquelle est appliquée la tension U5 et qui est connectée, respectivement par l'intermédiaire des contacts Ff2 et Fo2, à deux sorties elles-mêmes respectivement connectées aux entrées d'alimentation 24a et 24b. L'interface comporte également, de préférence, une sortie supplémentaire 27 directement connectée à l'entrée recevant la tension U5.

Le mode de réalisation le plus simple du dispositif de commande moteur 7 est illustré à la figure 8. La borne 15 est directement connectée à la borne 17 et la tension U1 est appliquée entre les bornes 16 et 18. Ce mode de réalisation correspond à celui représenté à la figure 1 où les contacts S1 et Ff1 sont connectés en série avec le moteur aux bornes de U1 et où les contacts S2 et Fo1 sont également connectés en série avec le moteur aux bornes de U1. Dans ce cas le dispositif de commande, standard, fonctionne donc avec 4 tensions U1, U2, U3 et U4, qui peuvent toutes être différentes et quelconques. En pratique, dans ce cas les tensions U1 et U4 peuvent être identiques et fournies par une même source d'alimentation.

Dans les modes de réalisation représentés aux figures 9 à 11, la commande du moteur est réalisée par l'intermédiaire d'un relais supplémentaire 28 alimenté par la tension U5 fournie par le circuit d'alimentation auxiliaire 23. Dans le circuit de commande moteur 7, le relais 28 est alors connecté entre la borne 16 et la masse, tandis que les bornes 15 et 27 sont reliées directement. Les contacts S1 et Ff1 sont alors connectés en série avec le relais 28 aux bornes de la tension U5 fournie par le circuit d'alimentation auxiliaire. Il en va de même des contacts S2 et Fo1.

Sur la figure 9, le relais 28 commande un troisième contact S3, normalement ouvert, connecté en série avec le moteur 1 aux bornes de la tension d'alimentation U1.

Dans les modes de réalisation précédents, le circuit de commande 5, l'interface 6 et le circuit de commande moteur 7 sont indépendants des tensions d'alimentation. Cependant le moteur doit toujours être choisi en fonction de la valeur de la tension U1.

Les modes de réalisation représentés aux figures 10 et 11 permettent, de plus, de s'affranchir de cette dernière contrainte et d'utiliser un moteur standard quelle que soit la tension U1 disponible. Un circuit 29 d'alimentation du moteur est interposé entre la tension d'alimentation U1 et les bornes de sortie 17 et 18 de manière, sous le contrôle du relais 28, à appliquer entre les bornes 17 et 18 une tension U6 prédéterminée lorsque le moteur doit être alimenté.

Dans le mode de réalisation préférentiel de la figure 11, le contact S3 est connecté en amont du circuit 29 d'alimentation du moteur. Le circuit 29 n'est donc connecté à la tension U1 que lorsqu'un ordre d'ouverture ou de fermeture actionne le relais 28. Un second circuit d'alimentation auxiliaire 30, connecté à la masse et à la tension U5 par la borne 27, fournit une tension d'alimentation continue U7, adaptée, par exemple de 15V, aux composants du circuit 29.

Le circuit 29 fournit, par exemple, une tension U6 continue de 48V. Dans le mode de réalisation de la figure 12, la tension U1 est appliquée à l'entrée d'un redresseur double-alternance 31, constitué par un pont de diodes. La tension de sortie du redresseur 31 est appliquée par l'intermédiaire du contact S3, commandé par le relais 28, aux bornes d'un circuit hacheur-série. Dans un mode de réalisation préférentiel, les tensions U4 et U1 sont confondues, et il est alors possible de supprimer l'un des redresseurs 25 ou 31.

Le circuit-hacheur série comporte un interrupteur statique T4, constitué de préférence par un transistor de type MOS, connecté en série avec le moteur 1, par l'intermédiaire des bornes 17 et 18, aux bornes de sortie du redresseur 31. Un circuit 32 de contrôle, à modulation de largeur d'impulsion fournit des signaux de commande à l'interrupteur statique T4. Un circuit 33 de mesure de la tension aux bornes du moteur 1 fournit au circuit 32 une tension U8 représentative de la valeur moyenne de la tension aux bornes du moteur 1. Dans le mode de réalisation préférentiel de la figure 12, une résistance R4 de shunt, connectée en série avec le moteur, fournit au circuit 32 une tension U9 représentative du courant parcourant le moteur 1. Une diode de roue libre D1 est connectée entre la borne 17 et la masse, c'est à dire en parallèle sur le circuit série constitué par le moteur 1 et la résistance de shunt R4. De manière classique, un circuit de protection en tension et d'aide à la commutation est connecté en parallèle sur le transistor T4.

Un mode particulier de réalisation du circuit de mesure de tension 33 est représenté à la figure 13. Il est constitué par un filtre actif connecté entre la borne 17 et la masse. Le filtre actif comporte un filtre RC du premier ordre qui sert d'atténuateur, suivi d'un filtre actif du second ordre comportant un amplificateur opérationnel de gain unitaire. Un tel filtre est classique et ne sera pas décrit plus en détail.

Les entrées d'alimentation 34 des circuits 32 et 33 sont alimentées par la tension U7, par l'intermédiaire d'un contact S4, normalement ouvert et dont la fermeture est commandée par le relais 28 en même temps que la fermeture du contact S3.

Le circuit de contrôle 32 fournit des signaux logiques de commande A de manière à ce que la tension U6 aux bornes du moteur 1 ait une valeur continue prédéterminée, par exemple 48V, et à ce que le courant dans le moteur reste inférieur à une valeur prédéterminée, par exemple de l'ordre de 8A.

La figure 14 illustre un mode particulier de réalisation du circuit de contrôle 32. Il comporte un circuit 35 de modulation de largeur d'impulsion (PWM) fournissant des signaux A1 à un premier circuit de mise en forme 36, représenté plus en détail à la figure 16. La sortie du circuit 36 est reliée par un transformateur d'impulsions 38 à l'entrée d'un second circuit de mise en forme 37 fournissant les signaux A de commande du transistor MOS T4. Une tension de référence Uref1 est dérivée de la tension appliquée à l'entrée d'alimentation 34 du circuit de contrôle 32.

Le fonctionnement du circuit 35 va être décrit plus en détail à l'aide des formes d'onde des signaux U8, U9 et A1, représentés respectivement sur les figures 15a, 15b et 15c.

Les signaux A1 sont des signaux logiques binaires, de fréquence prédéterminée, par exemple 15KHz. Comme cela est classique en modulation de largeur d'impulsion, le rapport cyclique des signaux A1 est variable en fonction de la tension U8 d'entrée.

Pendant chaque période, la durée d pendant laquelle le signal A1 est à une première valeur logique prédéterminée est telle que :$\text{d = dO + k (U8-U ref 1)}$ où k est une constante.

Lorsque A1 prend ladite première valeur logique, zéro sur la figure 15c, le signal A commande le blocage de T4. Ainsi, en fonctionnement normal, lorsque la tension U8 est égale à la tension de référence Uref1 et que le courant dans le moteur reste inférieur à la limite autorisé, c'est à dire lorsque la tension U9 reste inférieure à une tension de référence Uref2, interne au circuit 35, alors d = dO. Le courant restant inférieur à la limite autorisée, si U8 devient inférieure à Uref1, alors d prend une valeur d1 inférieure à dO, et si U8 devient supérieure à Urefl, alors d prend une valeur d2 supérieure à dO.

De plus, sur la figure 15C, lorsque le courant est trop élevé, c'est à dire dès que U9 dépasse Uref2, alors le circuit 35 ignore la valeur de U8 et force les signaux A1 à zéro, bloquant ainsi totalement T4 et interrompant l'alimentation du moteur 1. Il serait également possible de maintenir une certaine alimentation du moteur en choisissant alors un rapport cyclique minimum prédéterminé, très faible.

Le transistor T4 étant en série avec le moteur 1 dans un circuit de puissance, où le courant peut atteindre 8A par exemple, les signaux basse puissance A1 ne sont pas adaptés à la commande directe de T4. De plus, T4 n'a pas de connexion à la masse et fonctionne donc en source flottante. Les circuits 36 et 37, isolés galvaniquement par le transformateur d'impulsions 38, remplissent cette fonction d'adaptation.

Dans le mode de réalisation particulier représenté à la figure 16, le circuit 36 comporte deux inverseurs 39 et 40. L'inverseur 39 reçoit en entrée les signaux A1 (figure 17a) et fournit en sortie des signaux A3 (figure 17C) complémentaires de A1. Un circuit à retard 41, de type RC, est interposé entre la sortie du circuit 35 et l'entrée de l'inverseur 40 qui reçoit des signaux A2 retardés par rapport à A1, tels qu'illustrés sur la figure 17b. Les signaux A4 de sortie de l'inverseur 40 sont illustrés sur la figure 17d. Les signaux A5 de sortie du circuit 36 sont constitués par la différence entre les signaux A3 et A4 et sont de la forme représentée sur la figure 17e. Ce sont des impulsions fines, négatives après un front de montée de A1 et positives après un front de descente de A1.

Ces impulsions A5 sont transmises au circuit 37 par le transformateur d'impulsions 38 dont le primaire est connecté entre les sorties des inverseurs 39 et 40 et qui fournit au secondaire des signaux A6 (figure 19a) du même type que les signaux A5.
Sur la figure 18, le circuit 37 comporte un transistor T5, de type MOS, dont la source est connectée à une extrémité de l'enroulement secondaire du transformateur d'impulsions 38, et un transistor T6, de type MOS, dont la source est connectée à l'autre extrémité de cet enroulement secondaire. On a représenté sur la figure 18 les diodes internes des transistors T5 et T6. Le drain de T5 est connecté par une résistance R5 à l'électrode de commande, ou grille, de T4, tandis que le drain de T6 est connecté directement à la source de T4. Les signaux A de commande de T4 sont appliqués entre la grille et la source de T4. Deux diviseurs de tension, constitués par des résistances R6 et R7 en série, respectivement R8 et R9 en série, sont connectés en parallèle sur l'enroulement secondaire du transformateur 38. Le point commun aux résistances R6 et R7 est connecté à la grille de T5 et le point commun à R8 et R9 est connecté à la grille de T6.

Un circuit de démarrage est prévu pour éviter une mise en conduction parasite du transistor T4 lors de la mise sous tension du circuit de contrôle 32. Sur la figure 18, le circuit de démarrage comporte un transistor T7, de type J-FET, connecté entre les drains des transistors T5 et T6. La grille de T7 est connectée à l'anode d'une diode D2 dont la cathode est connectée à la source de T5. La grille de T7 est, de plus, connectée par une résistance R10, en parallèle sur un condensateur C1, au drain du transistor T6. Une diode D3, de type Transil, est connectée en parallèle sur T4, de manière à limiter la tension grille-source de T4.

Le fonctionnement du circuit 37 de la figure 18 va être explicité plus en détail au regard des figures 19a à 19f sur lesquelles la conduction des transistors T5, T6, T7 et T4 est représentée par un signal positif sur les figures 19b, 19c, 19d et 19f respectivement.

Au démarrage du circuit 32, le transformateur 38 ne fournit aucune impulsion et les signaux A6 (figure 19a) sont à zéro. Les transistors T5 et T6 sont tous deux bloqués et le transistor T7, qui est de type J-FET, c'est à dire normalement conducteur en l'absence de commande, est conducteur (figure 19d). Les signaux A (figure 19e) sont alors à zéro empêchant une mise en conduction parasite du transistor T4.

Lorsqu'une impulsion négative est transmise par le transformateur 38, une tension grille-source positive est appliquée à T5 qui devient conducteur. La diode D2 devient conductrice et le condensateur C1 se charge par la diode interne de T6, D2 et T5, bloquant le transistor T7. Une impulsion négative (figure 19e) est alors appliquée entre la grille et la source du transistor T4, qui reste bloqué.

Entre une impulsion négative et une impulsion positive, le signal A6 reste à zéro, bloquant à la fois T5 et T6. le condensateur C1 se décharge partiellement, exponentiellement, dans la résistance R10. La tension grille-source de T4 tend alors exponentiellement vers zéro.

En fonctionnement normal, une impulsion positive est transmise par le transformateur 38, avant la décharge complète du condensateur C1, maintenant T7 bloqué. L'impulsion positive du signal A6 rend conducteur le transistor T6, appliquant ainsi une impulsion A positive entre la grille et la source de T4 qui devient conducteur.

A l'impulsion négative suivante du signal A6, le condensateur C1 est rechargé et T4 se bloque de nouveau. Si la durée entre une impulsion négative et une impulsion positive est trop grande, le condensateur C1 se décharge complètement et T7 redevient conducteur. Le fonctionnement du circuit 37 est alors le même que dans les conditions d'un démarrage.

La description ci-dessus ne s'applique pas à une commande à accumulation à accrochage. Dans une commande à accumulation à accrochage de type classique, le moteur électrique est utilisé pour armer automatiquement le ou les ressorts, mais n'intervient pas lorsqu'un ordre d'ouverture ou de fermeture est envoyé. Classiquement, un ordre d'ouverture est appliqué directement à une bobine de déclenchement d'ouverture Yo, connectée en série avec CO aux bornes de la tension U3. La fermeture du bouton-poussoir d'ouverture CO applique la tension U3 aux bornes de la bobine Yo qui libère l'accrochage et provoque l'ouverture brusque des contacts de l'appareil. En pratique un contact de position des contacts de l'appareil, s'ouvrant lorsque l'appareil est ouvert, est connecté en série avec la bobine Yo entre les bornes 9, de manière à interrompre l'alimentation de la bobine Yo dès ouverture de l'appareil. Dans les dispositifs connus une bobine de déclenchement de fermeture Yf est, de manière analogue, connectée en série avec le bouton-poussoir de fermeture CF aux bornes de la tension U2.

Le dispositif de commande 5 de la figure 3 peut néanmoins être également utilisé pour une commande de ce type. La figure 20 illustre une telle commande. La bobine de déclenchement d'ouverture Yo est connectée aux bornes 9. Le circuit de commande d'ouverture (19b, 20b, 21b, 22b, 4) du dispositif 5 de la figure 3 n'intervient pas pour la commande de la bobine Yo. Cependant, ce circuit est utilisé pour assurer la priorité d'un ordre d'ouverture sur un ordre de fermeture. Dans ce but, la bobine de déclenchement de fermeture Yf, destinée à déverrouiller le ressort pour fermer l'appareil à la réception d'un ordre de fermeture, est connectée entre l'une des bornes d'entrée 8 et la borne 14, tandis que la borne de sortie additionnelle 13b est connectée à l'autre borne d'entrée 8. Le contact S2 peut prendre deux positions. Dans sa première position, représentée sur la figure 3 et correspondant à sa position d'ouverture dans la description des figures précédentes, le contact S2 connecte les bornes 14 et 13b. Dans sa seconde position il relie les bornes 14 et 13a. Ainsi, lorsque le relais 4 est au repos, la bobine Yf est directement connectée aux bornes 8 et la fermeture du bouton-poussoir CF provoque son excitation et la fermeture de l'appareil. Par contre, en présence d'un ordre d'ouverture, le relais 4 est activé et le contact S2 interrompt la liaison entre les bornes 14 et 13b, donc la connexion de la bobine Yf aux bornes 8 et l'actionnement du bouton-poussoir CF n'a aucun effet. Le dispositif de commande 5 assure ainsi la priorité d'un ordre d'ouverture sur un ordre de fermeture.

Dans le mode de réalisation représenté à la figure 20, le relais 3 est utilisé pour l'armement du ressort. Dans ce cas, la connexion additionnelle 42 (figure 4) n'est pas coupée. Elle court-circuite la partie réceptrice de l'optocoupleur 21a et assure ainsi l'alimentation du relais 3, indépendamment d'un ordre de fermeture, lorsqu'une tension est appliquée sur l'entrée d'alimentation 24a. Le moteur est connecté entre la borne 12 et l'une des bornes 10, tandis que l'autre borne 10 est connectée directement à la borne 11. Ainsi, tant qu'une tension est appliquée à l'entrée d'alimentation 24a, en l'absence de signal I, le relais 3 est activé et le contact S1, fermé, relie les bornes 11 et 12, appliquant la tension U4 aux bornes du moteur. La tension U5 est appliquée à l'entrée d'alimentation 24a par l'intermédiaire de contacts appropriés pour actionner le moteur d'armement. A titre d'exemple, si le moteur doit réarmer automatiquement un ressort après fermeture de l'appareil, la tension U5 peut être appliquée à l'entrée 24a par l'intermédiaire d'un contact de fin de course d'ouverture, qui se ferme à la fermeture de l'appareil, connecté en série avec un contact de fin de course d'armement du ressort, fermé lorsque le ressort n'est pas armé. On obtient ainsi la mise en marche automatique du ressort après fermeture des contacts de l'appareil et son arrêt lorsque le ressort a atteint sa position réarmée. Le circuit d'alimentation moteur 29 peut également être utilisé pour remplacer le moteur par un moteur standard.

Il ressort de la description ci-dessus qu'un dispositif de commande 5 standard peut être utilisé quel que soit le type de commande désiré. Les principaux avantages du circuit, à savoir l'utilisation de relais 3 et 4 standards, indépendants des tensions disponibles, et la priorité d'un ordre d'ouverture sur un ordre de fermeture, se retrouvent dans tous les cas de figure, même si les bobines de déclenchement Yo et Yf de la figure 20 restent adaptées aux tensions d'entrée. De même l'utilisation d'un moteur standard peut être rendue possible grâce à un circuit d'alimentation moteur adapté, comportant un hacheur-série commandé par un circuit de contrôle à modulation de largeur d'impulsion.

## Revendications

1. Dispositif électrique de commande d'ouverture et de fermeture d'un interrupteur ou d'un disjoncteur, comportant :
- des moyens de commande comportant des premières (8) et secondes (9) bornes d'entrée et des premier et second relais (3, 4) respectivement connectés aux premières et secondes bornes d'entrée;
- une première source d'alimentation (U2), connectée par des moyens de commande de fermeture (CF) auxdites premières bornes d'entrée (8), et
- une seconde source d'alimentation (U3), connectée par des moyens de commande d'ouverture (C0) auxdites secondes bornes d'entrée (9), pour commander l'actionnement du second relais (4) lors de l'actionnement des moyens de commande d'ouverture (C0), dispositif caractérisé en ce que les moyens de commande comportent :
- des premiers moyens de commande, connectés entre les premières bornes d'entrée (8) et le premier relais (3) et comportant, en série, des premiers moyens de redressement double-alternance (19a), des premiers moyens de régulation de tension (20a), des premiers moyens de couplage optoélectronique (2 la) et des premiers moyens de contrôle (22a), les premiers moyens de contrôle (22a) comportant des moyens (S3a) de mémorisation d'un ordre de commande de fermeture,
- des seconds moyens de commande, connectés entre les secondes bornes d'entrée (9) et le second relais (4) et comportant, en série, des seconds moyens de redressement double-alternance (19b), des seconds moyens de régulation de tension (20b), des seconds moyens de couplage optoélectronique (21b) et des seconds moyens de contrôle (22b), les seconds moyens de contrôle (22b) comportant des moyens (S3b) de mémorisation d'un ordre de commande d'ouverture, les seconds moyens de commande comportant, de plus, des moyens d'inhibition (21c), connectés à une entrée d'inhibition des premiers moyens de contrôle (22a) et produisant un signal d'inhibition (I) lors de l'actionnement des moyens de commande d'ouverture (CO),
- des moyens d'alimentation auxiliaire (23) comportant des troisièmes moyens de redressement double-alternance (25) et des troisièmes moyens de régulation de tension (26) connectés, en série, entre des troisièmes bornes d'entrée (10) connectées à une troisième source d'alimentation (U4) et des bornes de sortie (U5) des moyens d'alimentation auxiliaire, connectés aux premiers et seconds moyens de contrôle (22a, 22b).

2. Dispositif selon la revendication 1, caractérisé en ce qu'il comporte un moteur électrique (1) et des moyens d'alimentation du moteur comportant des premiers moyens d'interruption connectés en série avec le moteur (1) aux bornes d'une quatrième source d'alimentation (U1), les premiers moyens d'interruption comportant des premières et secondes branches connectées en parallèle, la première branche comportant, en série, un interrupteur de fin de course de fermeture (Ff2) et un premier contact (S1), normalement ouvert, commandé par le premier relais (3), la seconde branche comportant, en série, un interrupteur de fin de course d'ouverture (Fo2) et un second contact (S2), normalement ouvert, commandé par le second relais (4).

3. Dispositif selon la revendication 1, caractérisé en ce que les moyens de commande comportent des premières et secondes branches connectées en parallèle, la première branche comportant, en série, un interrupteur de fin de course de fermeture (Ff2) et un premier contact (S1), normalement ouvert, commandé par le premier relais (3), la seconde branche comportant, en série, un interrupteur de fin de course d'ouverture (Fo2) et un second contact (S2), normalement ouvert, commandé par le second relais (4), les premières et secondes branches étant connectées en série avec un troisième relais (28) aux bornes de sortie (U5) des moyens d'alimentation auxiliaire (23).

4. Dispositif selon la revendication 1, caractérisé en ce qu'il comporte une bobine de déclenchement d'ouverture (Yo) connectée aux secondes bornes d'entrée (9) et une bobine de déclenchement de fermeture (Yf) connectée aux premières bornes d'entrée (8) en série avec un contact additionnel (S2, 13b, 14), normalement fermé, commandé par le second relais (4).

5. Dispositif selon la revendication 4, caractérisé en ce qu'il comporte un moteur électrique d'armement d'au moins un ressort connecté aux bornes d'un premier contact (S1), normalement ouvert, commandé par le premier relais (3), des moyens de connexion (42) court-circuitant la sortie des premiers moyens de couplage optoélectronique (21a) et connectant une entrée de commande des premiers moyens de contrôle (22a) à la sortie (U5) des moyens d'alimentation auxiliaire (23) pour commander l'actionnement du premier relais (3) et l'alimentation du moteur.

6. Dispositif selon l'une quelconque des revendications 2 et 3, caractérisé en ce que les moyens d'inhibition comportent des troisièmes moyens de couplage optoélectronique (21c) connectés en série avec les seconds moyens de couplage optoélectronique (21b) à la sortie des seconds moyens de régulation de tension (20b).

7. Dispositif selon l'une des revendications 1 et 6, caractérisé en ce que :
- les premiers moyens de contrôle (22a) comportent un premier interrupteur statique (T2) connecté en série avec le premier relais (3) et un autre interrupteur de fin de course de fermeture (Ff1) aux bornes de sortie (U5) des moyens d'alimentation auxiliaire (23), un premier contact auxiliaire (S3a), normalement ouvert et commandé par le premier relais (3), étant connecté en parallèle sur le premier interrupteur statique (T2), le premier interrupteur statique (T2) comportant une électrode de commande connectée aux premiers moyens de couplage optoélectronique (2 1a) et aux moyens d'inhibition (I), et
- les seconds moyens de contrôle (22b) comportent un second interrupteur statique (T2) connecté en série avec le second relais (4) et un autre interrupteur de fin de course d'ouverture (Fo1) aux bornes de sortie (U5) des moyens d'alimentation auxiliaire (23), un second contact auxiliaire (S3b), normalement ouvert et commandé par le second relais (4), étant connecté en parallèle sur le second interrupteur statique (T2) qui comporte une électrode de commande connectée aux seconds moyens de couplage optoélectronique (21b).

8. Dispositif selon l'une quelconque des revendication 1,3,4 et 5, caractérisé en ce qu'il comporte un moteur électrique (1) et des moyens d'alimentation du moteur comportant un circuit d'alimentation (29) ayant des bornes de sortie (17, 18) connectées au moteur (1), et des bornes d'entrée connectées à une quatrième source d'alimentation (U1), ledit circuit d'alimentation (29) comportant, en série, des quatrième moyens de redressement double-alternance (31) et un circuit hacheur-série.

9. Dispositif selon la revendication 8, caractérisé en ce que le circuit hacheur-série comporte :
- un troisième interrupteur statique (T4), connecté entre une borne de sortie des quatrièmes moyens redresseurs (31) et une borne de sortie (17) du circuit d'alimentation (29),
- des moyens (33) de mesure de la tension aux bornes du moteur (1),
- un circuit (32) de contrôle, à modulation de largeur d'impulsion, ayant une première entrée (48), connectée à une sortie des moyens (33) de mesure de la tension aux bornes du moteur, et une sortie (A) connectée à une électrode de commande du troisième interrupteur statique (T4).

10. Dispositif selon l'une des revendications 8 et 9, caractérisé en ce que le circuit hacheur série comporte des moyens (R4) de mesure du courant moteur, le circuit de contrôle (32) du circuit hacheur-série ayant une seconde entrée (U9) connectée à la sortie des moyens (R4) de mesure du courant moteur et fournissant en sortie (A) des impulsions de durée prédéterminée, minimum, lorsque le courant moteur est supérieur à un seuil prédéterminé.

## Patentansprüche

1. Elektrische Steureinrichtung zur Ausschaltung und Einschaltung eines Lastschalters oder Leistungsschalters, die
- Steuermittel mit ersten (8) und zweiten (9) Eingangsklemmen sowie einem ersten und einem zweiten, jeweils an die ersten bzw. zweiten Eingangsklemmen angeschlossenen Relais (3, 4),
- eine, über Einschaltsteuermittel (CF) an die genannten ersten Eingangsklemmen (8) angeschlossene erste Energiequelle (U2) und
- eine über Ausschaltsteuermittel (CO) an die genannten zweiten Eingangsklemmen (9) angeschlossene zweite Energiequelle (U3) zur Steuerung der Betätigung des zweiten Relais (4) bei Betätigung der Ausschaltsteuermittel (CO) umfaßt,
dadurch gekennzeichnet, daß die Steuermittel
- zwischen die ersten Eingangsklemmen (8) und das erste Relais (3) geschaltete, erste Steuermittel mit einer Reihenschaltung aus ersten Doppelweg-Gleichrichtmitteln (19a), ersten Spannungsregelungsmitteln (20a), ersten optelektronischen Kopplungsmitteln (21a) sowie ersten Ansteuermitteln (22a), welche ersten Ansteuermittel (22a) Mittel (S3a) zur Speicherung eines Einschaltsteuerbefehls umfassen,
- zwischen die zweiten Eingangsklemmen (9) und das zweite Relais (4) geschaltete, zweite Steuermittel mit einer Reihenschaltung aus zweiten Doppelweg-Gleichrichtmitteln (19b), zweiten Spannungsregelungsmitteln (20b), zweiten optelektronischen Kopplungsmitteln (21b) sowie zweiten Ansteuermitteln (22b), wobei die zweiten Ansteuermittel (22b) Mittel (S3b) zur Speicherung eines Ausschaltsteuerbefehls und die zweiten Steuermittel zusätzlich, an einen Unterdrückungseingang der ersten Ansteuermittel (22a) angeschlossene und bei Betätigung der Ausschaltsteuermittel (CO) ein Unterdrückungssignal (I) erzeugende Unterdrückungsmittel (21c) umfassen, sowie
- Hilfsenergiemittel (23) mit dritten Doppelweg-Gleichrichtmitteln (25) und dritten Spannungsregelungsmitteln (26) umfassen, die zwischen, an eine dritte Energiequelle (U4) angeschlossenen dritten Eingangsklemmen (10) und Ausgangsklemmen (U5) der mit den ersten und zweiten Ansteuermitteln (22a, 22b) verbundenen Hilfsenergiemittel in Reihe geschaltet sind.

2. Einrichtung nach Anspruch 1, dadurch gekennzeichnet, daß sie einen Elektromotor (1) und Energieversorgungsmittel des Motors (1) mit ersten, in Reihe mit dem Motor (1) an die Klemmen einer vierten Energiequelle (U1) angeschlossenen Unterbrechungsmitteln umfaßt, welche ersten Unterbrechungsmittel zwei parallel zueinander geschaltete erste und zweite Zweige umfassen, wobei der erste Zweig eine Reihenschaltung aus einem Einschaltendlagenkontakt (Ff2) und einem ersten, als Schließer ausgebildeten und vom ersten Relais (3) angesteuerten Kontakt (S1) und der zweite Zweig eine Reihenschaltung aus einem Ausschaltendlagenkontakt (Fo2) und einem zweiten, als Schließer ausgebildeten und vom zweiten Relais (4) angesteuerten Kontakt (S2) umfassen.

3. Einrichtung nach Anspruch 1, dadurch gekennzeichnet, daß die Steuermittel zwei parallel zueinander geschaltete erste und zweite Zweige umfassen, wobei der erste Zweig eine Reihenschaltung aus einem Einschaltendlagenkontakt (Ff2) und einem ersten, als Schließer ausgebildeten und vom ersten Relais (3) angesteuerten Kontakt (S1) und der zweite Zweig eine Reihenschaltung aus einem Ausschaltendlagenkontakt (Fo2) und einem zweiten, als Schließer ausgebildeten und vom zweiten Relais (4) angesteuerten Kontakt (S2) umfassen und der erste und zweite Zweig in Reihe mit einem dritten Relais (28) an die Ausgangsklemmen (U5) der Hilfsenergiemittel (23) angeschlossen sind.

4. Einrichtung nach Anspruch 1, dadurch gekennzeichnet, daß sie eine, an die zweiten Eingangsklemmen (9) angeschlossene Ausschaltauslösespule (Yo) sowie eine Einschaltauslösespule (Yf) umfaßt, die in Reihe mit einem, als Schließer ausgebildeten und vom zweiten Relais (4) angesteuerten zusätzlichen Kontakt (S2, 13b, 14) an die ersten Eingangsklemmen (8) angeschlossen ist.

5. Einrichtung nach Anspruch 4, dadurch gekennzeichnet, daß sie einen Elektromotor zum Spannen mindestens einer Feder umfaßt, der an die Klemmen eines, als Schließer ausgebildeten und vom ersten Relais (3) angesteuerten ersten Kontakts (S1) angeschlossen ist, wobei Verbindungsmittel (42) den Ausgang der ersten optoelektronischen Kopplungsmittel (21a) kurzschließen und einen Steuereingang der ersten Ansteuermittel (22a) mit dem Ausgang (U5) der Hilfsenergiemittel (23) verbinden, um die Betätigung des ersten Relais (3) und die Energieversorgung des Motors zu steuern.

6. Einrichtung nach irgendeinem der Ansprüche 2 und 3, dadurch gekennzeichnet, daß die Unterdrückungsmittel dritte optoelektronische Kopplungsmittel (21c) umfassen, die in Reihe mit den zweiten optoelektronischen Kopplungsmitteln (21b) an den Ausgang der zweiten Spannungsregelungsmittel (20b) angeschlossen sind.

7. Einrichtung nach einem der Ansprüche 1 und 6, dadurch gekennzeichnet, daß
- die ersten Ansteuermittel (22a) einen ersten elektronischen Schalter (T2) umfassen, der in Reihe mit dem ersten Relais (3) und einem weiteren Einschaltendlagenschalter (Ff1) an die Ausgangsklemmen (U5) der Hilfsenergiemittel (23) angeschlossen ist, wobei ein als Schließer ausgebildeter und über das erste Relais (3) angesteuerter erster Hilfskontakt (S3a) parallel zum ersten elektronischen Schalter (T2) geschaltet ist, welcher erste elektronische Schalter (T2) eine, mit den ersten optoelektronischen Kopplungsmitteln (21a) sowie den Unterdrückungsmitteln (I) verbundene Steuerelektrode aufweist, und
- die zweiten Ansteuermittel (22b) einen zweiten elektronischen Schalter (T2) umfassen, der in Reihe mit dem zweiten Relais (4) und einem weiteren Ausschaltendlagenschalter (Fo1) an die Ausgangsklemmen (U5) der Hilfsenergiemittel (23) angeschlossen ist, wobei ein als Schließer ausgebildeter und über das zweite Relais (4) angesteuerter zweiter Hilfskontakt (S3b) parallel zum zweiten elektronischen Schalter (T2) geschaltet ist, welcher eine, mit den zweiten optoelektronischen Kopplungsmitteln (21b) verbundene Steuerelektrode aufweist.

8. Einrichtung nach irgendeinem der Ansprüche 1, 3, 4 und 5, dadurch gekennzeichnet, daß sie einen Elektromotor (1) sowie Energieversorgungsmittel des Motors umfaßt, die eine Energieversorgungsschaltung (29) mit an den Motor (1) angeschlossenen Ausgangsklemmen (17, 18) sowie an eine vierte Energiequelle (U1) angeschlossenen Eingangsklemmen umfassen, welche Energieversorgungsschaltung (29) eine Reihenschaltung aus vierten Doppelweg-Gleichrichtmitteln (31) und einer Serien-Zerhackerschaltung umfaßt.

9. Einrichtung nach Anspruch 8, dadurch gekennzeichnet, daß die Serien-Zerhackerschaltung
- einen dritten elektronischen Schalter (T4), der zwischen eine Ausgangsklemme der vierten Gleichrichtmittel (31) und eine Ausgangsklemme (17) der Energieversorgungsschaltung (29) geschaltet ist,
- Mittel (33) zur Messung der Spannung an den Klemmen des Motors (1),
- eine Pulsbreitenmodulations-Ansteuerschaltung (32) mit einem ersten, an einen Ausgang der Mittel (33) zur Messung der Spannung an den Klemmen des Motors angeschlossenen Eingang (48) sowie einem, an eine Steuerelektrode des dritten elektronischen Schalters (T4) angeschlossenen Ausgang (A) umfaßt.

10. Einrichtung nach einem der Ansprüche 8 und 9, dadurch gekennzeichnet, daß die Serien-Zerhackerschaltung Mittel (R4) zur Messung des Motorstroms umfaßt, wobei die Ansteuerschaltung (32) der Serien-Zerhackerschaltung einen zweiten Eingang (U9) aufweist, der mit dem Ausgang der Mittel (R4) zur Messung des Motorstroms verbunden ist und am Ausgang (A) Impulse einer bestimmten Mindestdauer bereitstellt, wenn der Motorstrom einen festgelegten Schwellwert überschreitet.

## Claims

1. An electrical opening and closing control device of a switch or a circuit breaker, comprising :
- control means comprising first (8) and second (9) input terminals and first and second relays (3, 4) respectively connected to the first and second input terminals;
- a first power supply source (U2), connected by closing control means (CF) to said first input terminals (8), and
- a second power supply source (U3), connected by opening control means (CO) to said second input terminals (9), to command actuation of the second relay (4) when the opening control means (CO) are actuated,
a device characterized in that the control means comprise :
- first control means, connected between the first input terminals (8) and the first relay (3) and comprising, in series, first full-wave rectifying means (19a), first voltage regulation means (20a), first opto-electronic coupling means (21a) and first monitoring means (22a), the first monitoring means (22a) comprising means (S3a) for storing a closing control order,
- second control means connected between the second input terminals (9) and the second relay (4) and comprising, in series, second full-wave rectifying means (19b), second voltage regulation means (20b), second opto-electronic coupling means (21b) and second monitoring means (22b), the second monitoring means (22b) comprising means (S3b) for storing an opening control order, the second control means comprising, in addition, disabling means (21c), connected to a disabling input of the first monitoring means (22a) and producing a disable signal (I) when the opening control means (CO) are actuated,
- auxiliary power supply means (23) comprising third full-wave rectifying means (25) and third voltage regulation means (26) connected, in series, between third input terminals (10) connected to a third power supply source (U4) and output terminals (U5) of the auxiliary power supply means, connected to the first and second monitoring means (22a, 22b).

2. The device according to claim 1, characterized in that it comprises an electric motor (1) and power supply means of the motor comprising first interruption means connected in series with the motor (1) to the terminals of a fourth power supply source (U1), the first interruption means comprising first and second branches connected in parallel, the first branch comprising, in series, an end of closing travel switch (Ff2) and a first, normally open, contact (S1), controlled by the first relay (3), the second branch comprising, in series, an end of opening travel switch (Fo2) and a second, normally open, contact (S2), controlled by the second relay (4).

3. The device according to claim 1, characterized in that the control means comprise first and second branches connected in parallel, the first branch comprising, in series, an end of closing travel switch (Ff2) and a first, normally open, contact (S1), controlled by the first relay (3), the second branch comprising, in series, an end of opening travel switch (Fo2) and a second, normally open, contact (S2), controlled by the second relay (4), the first and second branches being connected in series with a third relay (28) to the output terminals (U5) of the auxiliary power supply means (23).

4. The device according to claim 1, characterized in that it comprises an opening trip coil (Yo) connected to the second input terminals (9) and a closing trip coil (Yf) connected to the first input terminals (8) in series with an additional, normally dosed, contact (S2, 13b, 14)controlled by the second relay (4).

5. The device according to claim 4, characterized in that it comprises an electric motor loading at least one spring connected to the terminals of a first, normally open, contact (S1) controlled by the first relay (3), connecting means (42) short-circuting the output of the first opto-electronic coupling means (21a) and connecting a control input of the first monitoring means (22a) to the output (U5) of the auxiliary power supply means (23) to control actuation of the first relay (3) and provide the power supply to the motor.

6. The device according to either one of the claims 2 and 3, characterized in that the disabling means comprise third opto-electronic coupling means (21c) connected in series with the second opto-electronic coupling means (21b) to the output of the second voltage regulation means (20b).

7. The device according to either one of the claims 1 and 6, characterized in that :
- the first monitoring means (22a) comprise a first static switch (T2) connected in series with the first relay (3) and another end of dosing travel switch (Ff1) to the output terminals (U5) of the auxiliary power supply means (23), a first auxiliary contact (S3a), normally open and controlled by the first relay (3), being connected in parallel to the first static switch (T2), the first static switch (T2) comprising a control electrode connected to the first opto-electronic coupling means (21a) and to the disabling means (I), and
- the second monitoring means (22b) comprise a second static switch (T2) connected in series with the second relay (4) and another end of opening travel switch (Fo1) to the output terminals (U5) of the auxiliary power supply means (23), a second auxiliary contact (S3b), normally open and controlled by the second relay (4), being connected in parallel to the second static switch (T2) which comprises a control electrode connected to the second opto-electronic coupling means (21b).

8. The device according to any one of the claims 1, 3, 4 and 5, characterized in that it comprises an electric motor (1) and power supply means of the motor comprising a power supply circuit (29) having output terminals (17, 18) connected to the motor (1), and input terminals connected to a fourth power supply source (U1), said power supply circuit (29) comprising, in series, fourth full-wave rectifying means (31) and a serial chopper circuit.

9. The device according to claim 8, characterized in that the serial chopper circuit comprises :
- a third static switch (T4), connected between an output terminal of the fourth rectifying means (31) and an output terminal (17) of the power supply circuit (29),
- means (33) for measuring the voltage at the terminals of the motor (1),
- a pulse width modulation control circuit (32) having a first input (48) connected to an output of the means (33) for measuring the voltage at the terminals of the motor, and an output (A) connected to a control electrode of the third static switch (T4).

10. The device according to one of the claims 8 and 9, characterized in that the serial chopper circuit comprises means (R4) for measuring the motor current, the control circuit (32) of the serial chopper circuit having a second input (U9) connected to the output of the means (R4) for measuring the motor current and supplying on output (A) pulses of preset minimum duration when the motor current is greater than a preset threshold.
